# EUROPÄISCHE PATENTSCHRIFT

(11) **EP 1 141 551 B1**
(45) Veröffentlichungstag und Bekanntmachung des Hinweises auf die Patenterteilung: **16.10.2002**
(21) Anmeldenummer: 99964582.3
(22) Anmeldetag: 16.12.1999
(51) Int. Cl.: F04C 11/00, F04C 15/04

(54) **PUMPENANORDNUNG MIT ZWEI HYDROPUMPEN**
PUMP ASSEMBLY COMPRISING TWO HYDRAULIC PUMPS
ENSEMBLE DE POMPES COMPORTANT DEUX POMPES HYDRAULIQUES

(30) Priorität: 24.12.1998 DE 19860155; 29.10.1999 DE 19952167
(43) Veröffentlichungstag der Anmeldung: 10.10.2001
(73) Patentinhaber: Mannesmann Rexroth AG, 97816 Lohr am Main (DE)
(72) Erfinder: BIRKENMAIER, Egon, D-97816 Lohr/Main (DE); FISCHER, Günter, D-97737 Gemünden (DE)
(86) Internationale Anmeldenummer: EP9909995
(87) Internationale Veröffentlichungsnummer: WO00039465

(56) Entgegenhaltungen:
- EP-A- 0 500 022
- DE-A- 3 904 874
- DE-A- 19 634 822
- DE-B- 2 630 736

## Beschreibung

Die Erfindung geht aus von einer Pumpenanordnung, die gemäß dem Oberbegriff des Patentanspruchs 1 eine Flügelzellenpumpe, die insbesondere für die Versorgung von Stellzylindern eines hydromechanischen Getriebes eines Kraftfahrzeugs mit einer Druckfluid unter hohem Druck dienen soll, und eine zweite Hydropumpe umfaßt, deren Verdrängerelemente zwangsgeführt sind und die zur Versorgung eines Kreislaufes mit einem niedrigen Systemdruck, insbesondere eines Schmierölkreislaufs des Kraftfahrzeugs, mit dem Druckfluid dient. Die beiden Hydropumpen arbeiten also mit demselben Betriebsmedium.

Eine Pumpenanordnung, die eine Flügelzellenpumpe und eine zweite Hydropumpe umfaßt, deren Verdrängerelemente zwangsgeführt sind, ist schon aus der DE-A-19 634 822 der EP 0 128 969 A1 bekannt. Dort dient der Ölstrom der Flügelzellenpumpe zur Druckmittelversorgung einer Servolenkung. Die zweite Hydropumpe ist eine Radialkolbenpumpe, deren Ölstrom für eine Einrichtung zur Niveauregulierung des Fahrzeugs dient. Die beiden Hydropumpen der bekannten Pumpenanordnung befinden sich in zwei Druckfluidkreisläufen, die nur den Ölvorratsbehälter gemeinsam haben.

Eine Flügelzellenpumpe besitzt ganz allgemein einen Saugbereich, in dem sich erste Druckräume zwischen den Flügeln und zweite, rückwärtige Druckräume hinter den Flügeln vergrößern und dabei Druckfluid aufnehmen. In einem Druckbereich verkleinern sich die Druckräume, wodurch Druckfluid zu einem Druckausgang verdrängt wird. Für eine einwandfreie Funktion einer Flügelzellenpumpe ist es notwendig, daß die in radialen Schlitzen eines Rotors geführten Flügel außen an einem Hubring anliegen. Für eine solche Anlage werden Fliehkräfte ausgenutzt, die an den Flügeln angreifen und für deren Wirkung ein weitgehender Druckausgleich zwischen der am Hubring anliegenden Vorderseite und der Rückseite der Flügel in den Schlitzen Voraussetzung ist. Durch die Verbindung auch der rückwärtigen Druckräume im Druckbereich mit dem Druckausgang der Pumpe ist diese Voraussetzung gegeben. Im Saugbereich sind üblicherweise sowohl die ersten Druckräume als auch die zweiten Druckräume mit dem Saugeingang der Flügelzellenpumpe verbunden, so daß in ihnen wiederum gleiche Drücke herrschen.

Die für das Anlegen der Flügel an den Hubring notwendigen Fliehkräfte sind um so größer, je höher die mit sinkender Temperatur zunehmende Viskosität des Druckfluids ist. Dies bedeutet, daß eine Flügelzellenpumpe üblicher Bauart erst bei einer um so höheren Drehzahl zu fördern beginnt, je tiefer die Temperatur des Druckfluids ist. Insbesondere kann das Motoren- und Getriebeöl eines Kraftfahrzeugs, insbesondere eines Ackerschleppers, bei tiefen Umgebungstemperaturen so zähflüssig werden, daß die Flügelzellenpumpe erst bei nicht akzeptablen hohen Drehzahlen zu arbeiten beginnt.

Der Erfindung liegt die Aufgabe zugrunde, eine Pumpenanordnung gemäß dem Oberbegriff des Patentanspruchs 1 so weiterzuentwickeln, daß auch bei niedrigen Umgebungstemperaturen und damit hoher Viskosität des Druckfluids ein einwandfreier Betrieb möglich ist.

Diese Aufgabe wird bei einer Pumpenanordnung mit den Merkmalen aus dem Oberbegriff des Patentanspruchs 1 erfindungsgemäß dadurch gelöst, daß die rückwärtigen Druckräume der Flügeizellenpumpe im Saugbereich mit dem Druckausgang der zweiten Hydropumpe verbunden sind. Da die Verdrängerelemente der zweiten Hydropumpe zwangsgeführt sind, beginnt die zweite Hydropumpe unabhängig von der Viskosität des Druckfluids zu fördern, wenn sie angetrieben wird. Der sich an ihrem Druckausgang aufbauende Druck steht dann auch in den rückwärtigen Druckräumen der Flügelzellenpumpe an und erzeugt an den Flügeln eine Kraft, die die Flügel zusätzlich zur Fliehkraft radial nach außen an den Hubring drückt. Der Systemdruck in dem Kreislauf, der von der zweiten Hydropumpe versorgt wird, ist relativ niedrig, kann z.B. im Bereich von (0.5 MPa) (5 bar) liegen. Die Reibkraft zwischen den Flügeln und dem Hubring erhöht sich deshalb im Saugbereich der Flügelzellenpumpe nur wenig, so daß der Verschleiß an diesen Teilen weiterhin gering bleibt.

Aus der DE-AS 17 28 276 ist zwar schon eine zwei Hydropumpen umfassende Pumpenanordnung bekannt, bei der die rückwärtigen Druckräume an den Flügeln einer ersten, als Fiügelzellenpumpe ausgebildeten Hydropumpe in deren Saugbereich mit dem Druckausgang der zweiten Hydropumpe verbunden sind. Allerdings ist hier auch die zweite Hydropumpe eine Flügelzellenpumpe, die bei hochviskosem Druckfluid versagt, so daß bei der aus der DE-AS 17 28 276 bekannten Pumpenanordnung das der Erfindung zugrunde liegende Problem nicht beseitigt ist.

Vorteilhafte Ausgestaltungen einer erfindungsgemäßen Pumpenanordnung kann man den Unteransprüchen entnehmen.

So ist die Flügelzellenpumpe bevorzugt eine solche mit einem variablen Verdrängungsvolumen, da dadurch der Verbrauch an nicht nutzbarer Energie im Vergleich zu einer Flügelzellenpumpe mit einem konstanten Verdrängungsvolumen reduziert werden kann. Da es insbesondere beim Einsatz in Kraftfahrzeugen neben dem sparsamen Umgang mit der Primärenergie in hohem Maße auch darauf ankommt, daß die Einzelkomponenten preisgünstig sind, ist die Flügelzellenpumpe gemäß Patentanspruch 3 vorteilhafterweise direktgesteuert und geht bei Erreichen eines eingestellten Maximaldrucks mit ihrem Verdrängungsvolumen so weit zurück, daß bei dem Maximaldruck nur noch die geringe, durch interne Leckage verlorengehende Menge ersetzt wird. Die Verlustleistung, die dann durch das Produkt aus dem Maximaldruck und der Leckagemenge gegeben ist, ist gering, weil die Leckagemenge gering ist.

Die zweite Hydropumpe ist vorteilhafterweise eine Zahnradpumpe, insbesondere eine füllstücklose Innenzahnradpumpe, die leise arbeitet, in der Herstellung günstig ist und die sich auch von ihrem Aufbau her so gestalten läßt, daß sie ohne großen Aufwand mit der Flügelzellenpumpe zu einer Baueinheit zusammengefaßt werden kann, wie dies im Patentanspruch 6 angegeben ist.

Vorteilhafte Ausgestaltungen einer solchen Baueinheit finden sich in den weiteren untergeordneten Patentansprüchen.

Drei Ausführungsbeispiele einer erfindungsgemäßen Pumpenanordnung sind in den Zeichnungen dargestellt. Anhand der Figuren dieser Zeichnungen wird die Erfindung nun näher erläutert.

Es zeigen
- Figur 1: das erste Ausführungsbeispiel in mehr schaltplanmäßiger Form,
- Figur 2: einen die Achse der Antriebswelle einschließenden Längsschnitt durch das zweite Ausführungsbeispiel, bei dem die Flügelzellenpumpe und die zweite als Innenzahnradpumpe ausgebildete Hydropumpe zu einer Baueinheit mit einem gemeinsamen gehäusefesten Steuerteil zusammengefaßt sind,
- Figur 3: einen Schnitt entlang der Linie III-III aus Figur 2,
- Figur 4: einen Schnitt entlang der Linie IV-IV aus Figur 2,
- Figur 5: einen Schnitt entlang der Linie V-V aus Figur 2,
- Figur 6: einen die Achse der Antriebswelle einschließenden Längsschnitt durch das dritte Ausführungsbeispiel, das sich vom zweiten Ausführungsbeispiel im wesentlichen in der Ausbildung der Steuernuten und in der Anordnung der Druckanschlüsse im Steuerteil unterscheidet,
- Figur 7: einen Schnitt entlang der Linie VII-VII aus Figur 6,
- Figur 8: einen Längschnitt durch das dritte Ausführungsbeispiel entlang der Linie VIII-VIII der Figur 7,
- Figur 9: eine Ansicht auf die flügelzellenpumpenseitige Stirnseite des Steuerteils und
- Figur 10: eine Ansicht des Steuerteils in Richtung der beiden parallelen Druckanschlüsse.

Gemäß Figur 1 saugen eine Flügelzellenpumpe 10 über einen Saugeingang 11 und eine zweite Hydropumpe 12, die z.B. als Radialkolbenpumpe ausgebildet ist, deren Radialkolben unter Federdruck an einem Exzenter anliegen, über einen Saugeingang 13 Druckfluid aus einem Tank 14 an, der durch das Gehäuse des Getriebes eines Kraftfahrzeugs, z.B. eines Ackerschleppers, gebildet ist. Weil die Radialkolben der Radialkolbenpumpe 12 durch Federn an den Exzenter angedrückt werden, kann man die Radialkolben als zwangsgeführte Verdrängerelemente bezeichnen. Die Radialkolbenpumpe gibt über einen Druckausgang 15 Druckfluid in einen Schmierölkreislauf 16 des Kraftfahrzeuggetriebes ab, wobei der Druck im Druckausgang 15 0.4 MPa (4 bar) bis 0.5 MPa (5 bar) beträgt, wenn das Druckfluid Betriebstemperatur erreicht hat. Aus dem Schmierölkreislauf 16 fließt das Getriebeöl zurück in den Tank 14. Ein Druckbegrenzungsventil 19 sichert den Druckausgang 15 der Hydropumpe 12 ab.

Von der Flügelzellenpumpe 10 werden über einen Druckausgang 17 verschiedene hydraulische Verbraucher 18 mit Druckfluid versorgt, wobei es sich bei diesen z.B. um Stellzylinder eines zum Getriebe des Kraftfahrzeugs gehörenden Hydrostaten und um hydraulische Betätiger von Kupplungen handelt.

Die Flügelzellenpumpe 10 und die zweite Hydropumpe 12 werden über eine ihnen gemeinsame Antriebswelle 20 angetrieben, die eine Achse 21 hat und auf der drehsicher ein Rotor 22 befestigt ist. Über den Umfang des Rotors sind gleichmäßig radiale Schlitze 23 verteilt, in denen Flügel 24 geführt sind. Diese ragen radial über den Umfang des Rotors 22 hinaus und liegen an einem Hubring 25 mit kreiszylindrischer Hubkurve an, deren Achse einen zwischen null und einem Maximalwert veränderbaren Abstand E zur Achse 21 der Antriebswelle 20 hat. Die Flügelzellenpumpe 10 ist also eine Flügeizellenpumpe mit einem veränderlichen Verdrängungsvolumen. Die Flügel 24 bilden zwischen sich erste Druckräume 27 und an ihrer dem Boden der Schlitze 23 zugewandten Rückseite zweite, rückwärtige Druckräume 28 in den Schlitzen 23.

Seitlich liegt an dem Hubring 25 und am Rotor 22 eine Steuerscheibe 32 an, die insgesamt vier zum Rotor 22 hin offene Steuernuten aufweist. Eine radial außenliegende Saugnut 33 ist mit dem Saugeingang 11 fluidisch verbunden und so in der Steuerscheibe 32 angebracht, daß die ersten Druckräume 27 mit ihr in Überdeckung sind, während sie sich vergrößern. Dabei ist zu beachten, daß in der Ansicht nach Figur 1 der Rotor entgegen dem Uhrzeigersinn angetrieben wird. Radial weiter innen als die Saugnut 33 befindet sich eine weitere Saugnut 34, mit der die zweiten Druckräume 28 in Überdeckung sind, während sie sich vergrößern. Wesentlich ist nun, daß die Saugnut 34 nicht mit dem Saugeingang 11 der Flügelzellenpumpe 10, sondern mit dem Druckausgang 15 der Radialkolbenpumpe 12 verbunden ist. Somit werden die Druckräume 28 im Saugbereich der Flügelzellenpumpe 10, in dem sich ihr Volumen vergrößert, von dem am Druckausgang 15 der Radialkolbenpumpe 12 herrschenden Druck beaufschlagt und nach außen an den Hubring 25 gedrückt. im Druckbereich der Flügelzellenpumpe 10, in dem sich die Druckräume 27 und 28 verkleinern, liegen diese in Überdeckung mit einer radial außenliegenden Drucknut 35 und mit einer radial innenliegenden Drucknut 36. Diese beiden Drucknuten sind miteinander und mit dem Druckausgang 17 fluidisch verbunden, so daß die Flügel 24 im Druckbereich an ihrer Vorderseite und an ihrer Rückseite mit dem gleichen Druck beaufschlagt sind.

Bei längerem Stillstand des Fahrzeugs, in dem sich die Hydropumpen 10 und 12 sowie die hydraulischen Verbraucher 16 und 18 befinden, und bei niedrigen Umgebungstemperaturen ist das Druckfluid, mit dem gearbeitet wird, hochviskos. Weil die Verdrängerelemente der Hydropumpe 12 zwangsgeführt sind, fängt diese Pumpe sofort an, das hochviskose Druckfluid zu fördern, wenn sich die Antriebswelle 20 zu drehen beginnt. Im Druckausgang 15 baut sich Druck auf, durch den die Flügel 24 der Flügelzellenpumpe 10 im Saugbereich radial nach außen gedrückt werden, so daß die Flügelzellenpumpe auch schon bei niedrigen Drehzahlen der Antriebswelle 20 ebenfalls das Druckfluid fördert. Dabei sei noch darauf verwiesen, daß der Druck am Druckausgang 15 der Hydropumpe 12 um so höher ist, je höher die Viskosität des Druckfluids ist. Denn die hydraulischen Widerstände des Schmierölkreislaufs verursachen einen um so höheren Lastdruck, je höher die Viskosität des Druckfluids ist. Andererseits ist auch die neben der Fliehkraft notwendige Zusatzkraft, die ein sicheres Anliegen der Flügel 24 der Flügelzellenpumpe 10 am Hubring 25 gewährleistet, um so größer, je größer die Viskosität des Druckfluids ist. Somit erhält man ohne weitere Maßnahmen eine im richtigen Sinne von der Viskosität des Druckfluids abhängige Zusatzkraft auf die Flügel 24 der Flügelzellenpumpe 10.

Bei der Ausführung nach den Figuren 2 bis 5 sind eine Flügelzellenpumpe 10 und eine als füllstücklose Innenzahnradpumpe 40 ausgebildete zweite Hydropumpe zu einer Baueinheit zusammengefaßt, die sich in einem mehrteiligen gemeinsamen Gehäuse 41 befinden und über eine einzige Antriebswelle 42 angetrieben werden. Das Gehäuse setzt sich aus einem topfförmigen Gehäuseteil 43 und einem dekkelförmigen Gehäuseteil 44 zusammen. Im Boden des Gehäuseteils 43 befindet sich ein Kugellager 45, in dem die Antriebswelle 42 gelagert ist. Diese ragt mit einem Ende über den Boden des Gehäuseteils 43 hinaus und ist an diesem Ende mit einer Kerbverzahnung versehen. Auf dieses Ende kann ein nicht näher dargestelltes Zahnrad für den Antrieb der Doppelpumpe aufgeschoben werden. Auf der Antriebswelle 42 sind in einem axialen Abstand voneinander verdrehsicher der Rotor 22 der Flügelzellenpumpe 10 und ein außenverzahntes Zahnrad 47 der Innenzahnradpumpe 40 befestigt. Das Zahnrad 47 befindet sich in einem kreiszylindrischen Pumpenraum, der zwischen einer auf den Boden des Gehäuseteils 43 aufliegenden Seitenscheibe 48 und einem wie die Seitenscheibe 48 fest im Gehäuse angeordneten Steuerteil 49, das im wesentlichen den Raum zwischen Rotor 22 und Zahnrad 47 einnimmt und das mit einem ringzylindrischen Bund bis zur Seitenscheibe 48 reicht, ausgebildet ist. Der Rotor 22 der Flugelzellenpumpe 10 befindet sich in einem weiteren kreiszylindrischen Pumpenraum, der zwischen dem Deckel 44 und dem Steuerteil 49 ausgebildet ist, das mit einem kreiszylindrischen Fortsatz bis zum Deckel 44 reicht und einen Zentrierbund an diesem übergreift. In dem Pumpenraum der Flügelzellenpumpe 10 befindet sich auch der Hubring 25, der im normalen Betrieb von einer Druckfeder 50, die sich über einen ersten Federteller 51 am Hubring 25 und über einen zweiten Federteller 52 an einer Einstellschraube 53 für den maximalen Betriebsdruck abstützt, gegen eine der Druckfeder 50 diametral gegenüberliegende Verstellschraube 54 für das maximale Hubvolumen gedrückt wird. Im Betrieb dreht sich der Rotor in Richtung des Pfeiles A aus Figur 3 entgegen dem Uhrzeigersinn, wobei der Druckbereich, in Drehrichtung fortlaufend betrachtet, zwischen der Verstellschraube 54 und der Druckfeder 50 liegt. Die durch den Druck erzeugte und senkrecht zu der Verbindungslinie zwischen der Verstellschraube 54 und der Druckfeder 50 wirkende Kraftkomponente wird von der Höhenverstellschraube 55 aufgenommen, die die Lage des Hubrings senkrecht zu der Verbindungslinie zwischen der Verstellschraube 54 und der Druckfeder 50 bestimmt. Innen liegen am Hubring die in den Schlitzen 23 des Rotors 22 radial geführten Flügel 24 an. In Figur 3 erkennt man zwischen den Flügeln die Druckräume 27 und auf der Rückseite der Flügel die Druckräume 28.

Eine radial offene großräumige Aussparung 60 im Steuerteil 49, über der auch das Gehäuseteil 43 eine Öffnung 61 besitzt, bildet den Saugeingang sowohl für die Flügelzellenpumpe 10 als auch die Innenzahnradpumpe 40. Axial zwischen der Aussparung 60 und der dem Rotor 22 zugewandten Stirnseite des Steuerteils 49 erstreckt sich die äußere Saugnut 33 der Flügelzellenpumpe 10. Und zwar befindet sich die Saugnut 33 etwa am Außenumfang des Rotors 22. Weiter innen, nämlich im Bereich des Bodens der Schlitze 23 öffnet sich in den Pumpenraum der Flügelzellenpumpe 10 die innere Saugnut 34, die, in axialer Richtung gesehen, bis über die Mitte der Aussparung 60 in das Steuerteil 49 hineinreicht. Die Aussparung 60 geht radial nicht bis zur Saugnut 34. Es besteht als keine fluidische Verbindung zwischen der Saugnut 34 und der Aussparung 60, also dem Saugeingang der beiden Pumpen. In etwa den Saugnuten 33 und 34 gegenüberliegend sind die innere Drucknut 36, über die die rückwärtigen Druckräume 28 hinwegfahren, und die äußere Drucknut 35, zu der hin sich die Druckräume 27 öffnen, in das Steuerteil 49 eingebracht. Auch die beiden Drucknuten reichen tief in das Steuerteil 49 hinein. Im Steuerteil 49 befindet sich in derselben Radialebene, in der auch die Aussparung 60 liegt, eine Radialbohrung 62, die nach außen durch eine entsprechende Bohrung 63 im Gehäuseteil 43 fortgesetzt ist und innen nahe an deren einem Ende die beiden Drucknuten 35 und 36 anschneidet. Die Bohrungen 62 und 63 bilden den Druckausgang der Flügelzellenpumpe 10, mit dem somit beide Drucknuten 35 und 36 fluidisch verbunden sind.

Das außenverzahnte Zahnrad 47 der Innenzahnradpumpe 40 ist außen von einem innenverzahnten Hohlrad 64 umgeben, das an seiner äußeren Umfangsfläche exzentrisch zum Zahnrad 47 drehbar im Steuerteil 49 gelagert ist. Es besitzt einen Zahn 65 mehr als das Zahnrad 47. Dessen Zähne 66 und die Zähne 65 des Zahnrades 64 gleiten aneinander entlang und bilden als die zwangsgeführten Verdrängerelemente der Zahnradpumpe 40 zwischen sich Druckräume, die sich im Betrieb im Saugbereich vergrößern und im Druckbereich verkleinern. Im Saugbereich sind die Druckräume zu einer Saugnut 67 hin offen, die eine sich zwischen der Pumpenkammer der Innenzahnradpumpe 40 und der Aussparung 60 befindliche Wand des Steuerteils 49 durchbricht. Der Saugnut 67 in etwa gegenüberliegend ist in das Steuerteil radial außerhalb der Drucknuten 35 und 36 der Flügelzellenpumpe 10 eine Drucknut 68 der Innenzahnradpumpe 40 eingebracht. Axial reicht die Drucknut 68 bis über die Radialebene, in der die Radialbohrung 62 und die Aussparung 60 des Steuerteils 49 liegen, in dieses hinein. Eine in der genannten Radialebene liegende Radialbohrung 69 im Steuerteil 49, die innen zur Drucknut 68 offen ist, und eine Radialbohrung im Gehäuseteil 43, die mit der Radiaibohrung 69 fluchtet, bilden den Druckausgang der Innenzahnradpumpe 40. Wie insbesondere aus den Figuren 4 und 5 hervorgeht, endet die Drucknut 68 in peripheraler Richtung im Abstand zu der Radialbohrung 62 des Steuerteils 49, damit keine fluidische Verbindung zwischen den Druckausgängen der beiden Pumpen besteht.

In der Nähe des anderen Endes der Drucknut 68 geht von dieser eine Bohrung 71 aus, die von außen tangential in das Steuerteil 49 eingebracht ist, die an den Drucknuten 35 und 36 der Flügelzellenpumpe vorbeiführt und die tangential in das eine Ende der Saugnut 34 der Flügelzellenpumpe 10 mündet. Dadurch ist diese Saugnut 34 der Flügelzellenpumpe 10 fluidisch mit der Drucknut 68 der Innenzahnradpumpe 40 verbunden. Die rückwärtigen Druckräume 28 der Flügelzellenpumpe 10 werden also im Saugbereich vom Druckausgang der Innenzahnradpumpe 40 her mit Fluid gefüllt, so daß in ihnen wenigstens annähernd derselbe Druck wie im Druckausgang der Innenzahnradpumpe 40 herrscht. Die Art der Einmündung der Bohrung 71 in die Saugnut 34 trägt dazu bei, daß ein eventueller Druckverlust zwischen der Drucknut 68 und der Saugnut 34 nur gering ist. Die Bohrung 71 liegt in einer Radialebene, die mittig durch die Aussparung 60 sowie die Bohrungen 62 und 69 des Steuerteils 49 geht. Sie trifft auf die Saugnut 34, weil diese axial bis über diese Radialebene in das Steuerteil 49 hineinreicht. Es ist jedoch auch denkbar, die Saugnut 34 weniger tief zu machen und die Bohrung 71 in einer näher an der Pumpenkammer der Flügelzellenpumpe liegenden Radialebene anzuordnen oder auch derart schräg bezüglich einer Radialebene verlaufen zu lassen, daß ihr Ausgangspunkt an der Drucknut 68 einen größeren Abstand von der Pumpenkammer der Flügelzellenpumpe 10 hat als ihre Mündungsstelle in die Saugnut 34. Wie aus den Figuren 4 und 5 anhand der Lage der verschiedenen Saug- und Drucknuten erkennbar, sind Saug- und Druckbereich der Flügelzellenpumpe 10 gegenüber dem Saug- und Druckbereich der Innenzahnradpumpe 40 etwas verdreht. Dadurch ist einerseits die Saugnut 34 in eine etwas günstigere Lage gekommen, um den Verbindungskanal zwischen ihr und der Drucknut 68 zu schaffen. Andererseits sind die Drucknuten 35 und 36 der Flügelzellenpumpe 10 etwas von dem einen Ende der Drucknut 68 weggewandert, so daß zwischen ihnen und der Aussparung 60 genügend Material am Steuerteil 49 vorhanden ist, um in dem Material den Verbindungskanal 71 zwischen Saugnut 34 und Drucknut 68 hineinzulegen.

Auch bei der Ausführung nach den Figuren 6 bis 10 sind eine verstellbare Flügelzellenpumpe 10 und eine als füllstücklose Innenzahnradpumpe 40 ausgebildete zweite Hydropumpe zu einer Baueinheit zusammengefaßt. Beide Pumpen werden über eine einzige Antriebswelle 42 angetrieben. Etwas anders als bei der zweiten Ausführung wird das Gehäuse 41 durch das mittlere Steuerteil 49, das in der einen Stirnseite den Pumpenraum für den Rotor 22 mit den in Schlitzen 23 befindlichen Flügeln 24 und für den Hubring 25 der Flügelzellenpumpe 10 und in der gegenüberliegenden Stirnseite den Pumpenraum für das außenverzahnte Zahnrad 47 und das innenverzahnte Zahnrad 64 der Innenzahnradpumpe 40 aufweist, sowie dem Deckel 44, mit dem der Pumpenraum der Flügelzellenpumpe verschlossen ist, und einem weiteren Deckel 74, mit dem der Pumpenraum der Innenzahnradpumpe verschlossen ist. Der weitere Deckel 74 erfüllt die beiden Funktionen, die bei beim zweiten Ausführungsbeispiel die Seitenscheibe 48 und der Boden des Gehäusetopfes 43 haben. In ihn ist demgemäß ein Kugellager 45 eingesetzt, in dem die Antriebswelle 42 gelagert ist. Außer in dem Kugellager 45 ist die Antriebswelle 42 wie auch beim zweiten Ausführungsbeispiel noch in einem Gleitlager 75, das in eine zentrale Bohrung 76 des Steuerteils 49 eingesetzt ist und sich vom flügeizellenpumpenseitigen Ende der Bohrung 76 eine gewisse Strecke in das Steuerteil hineinerstreckt. Die beiden Deckel 44 und 74 und das Steuerteil 49 sind in nicht näher dargestellter Weise durch lange Maschinenschrauben zusammengehalten.

Der Verstellmechanismus der Ftügelzellenpumpe 10 des dritten Ausführungsbeispiels ist derselbe wie im zweiten Ausführungsbeispiel, so daß darauf nicht näher eingegangen werden muß. Der Zahnradsatz 47, 64, der im dritten Ausführungsbeispiel für die Innenzahnradpumpe 40 verwendet wird, ist im Durchmesser kleiner als der Zahnradsatz des zweiten Ausführungsbeipiels.

Im Betrieb dreht sich die Antriebswelle 42, nach Figur 7 betrachtet, im Uhrzeigersinn und, nach Figur 9 betrachtet, entgegen dem Uhrzeigersinn.

Außer in der Ausbildung des Deckels 74 vor dem Pumpenraum der Innenzahnradpumpe 40 unterscheidet sich das dritte Ausführungsbeispiel vom zweiten Ausführungsbeispiel in der Gestaltung der Hohlräume im Steuerteil wesentlich vom zweiten Ausführungsbeispiel. Der Saugeingang für die beiden Pumpen 10 und 40 wird zwar wie beim zweiten Ausführungsbeispiel wiederum durch eine radial offene großräumige Aussparung 60 im Steuerteil 49 gebildet. Diese hat nun jedoch in dem Schnitt nach Figur 7 eine starke Asymmetrie, so daß in einem Bereich, in dem eine von drei Maschinenschrauben durch das Steuerteil hindurchgehen soll, Material für eine Bohrung 77 ohne Unterbrechung vorhanden ist. Axial zwischen der Aussparung 60 und der dem Rotor 22 zugewandten Stirnseite des Steuerteils 49 erstreckt sich die äußere Saugnut 33 der Flügelzellenpumpe 10, die im wesentlichen gleich wie im zweiten Ausführungsbeispiel aussieht und sich, wiederum etwa am Außenumfang des Rotors 22 befindet. Weiter innen, nämlich im Bereich des Bodens der Schlitze 23 öffnet sich in den Pumpenraum der Flügelzellenpumpe 10 die innere Saugnut 34. Die Aussparung 60 geht radial nicht bis zur Saugnut 34. Es besteht als keine fluidische Verbindung zwischen der Saugnut 34 und der Aussparung 60, also dem Saugeingang der beiden Pumpen. Wie insbesondere aus Figur 8 hervorgeht, in der die innere Saugnut 34 gestrichelt eingezeichnet ist, reicht die innere Saugnut beim dritten Ausführungsbeispiel nicht über ihre gesamte Länge in axialer Richtung bis über die Mitte der Aussparung 60 in das Steuerteil 49 hinein. Vielmehr besitzt die innere Saugnut 34 einen Bereich 78 geringere Tiefe und einen , in Drehrichtung des Rotors gesehen, hinteren Bereich 79 größerer Tiefe. Nur dieser Bereich größerer Tiefe reicht in axialer Richtung bis über die Mitte der Aussparung 60 in das Steuerteil 49 hinein und ist in dem Schnitt nach Figur 7 sichtbar. Im Vergleich zu einer Ausbildung mit großer Tiefe der inneren Saugnut über ihre gesamte Länge ist das Steuerteil 49 des dritten Ausführungsbeispiels stabiler.

In etwa den Saugnuten 33 und 34 gegenüberliegend sind die innere Drucknut 36 der Flügelzellenpumpe 10, über die die rückwärtigen Druckräume 28 hinwegfahren, und die äußere Drucknut 35, zu der hin sich die Druckräume 27 öffnen, in das Steuerteil 49 eingebracht. Auch die beiden Drucknuten haben jeweils einen Bereich 82 bzw. 83 geringer Tiefe und einen, in Drehrichtung des Rotors gesehen, hinteren Bereich 84 bzw. 85 größerer Tiefe, in dem sie tief bis über eine in der Mitte des Saugeingangs verlaufenden Radialebene, die mit der Schnittebene nach Figur 7 identisch ist, in das Steuerteil 49 hineinragen. In Figur 10 ist die innere Drucknut 36 mit dem flacheren Bereich 83 und dem tieferen Bereich 85 eingezeichnet. Im Steuerteil 49 befindet sich in der genannten Radialebene eine tangential zur Achse der Antriebswelle 42 verlaufende gestufte Anschlußbohrung 62, die in ihrer Funktion der mit derselben Bezugszahl versehenen Bohrung des zweiten Ausführungsbeispiels entspricht und die innen die beiden Drucknuten 35 und 36 in deren Bereich 84, 85 größerer Tiefe anschneidet.

Wie beim zweiten so gleiten auch beim dritten Ausführungsbeispiel die Zähne der Zahnräder 47 und 64 der Innenzahnradpumpe 40 aneinander entlang und bilden als zwangsgeführte Verdrängerelemente zwischen sich Druckräume, die sich im Betrieb im Saugbereich vergrößern und im Druckbereich verkleinern. Im Saugbereich sind die Druckräume zu einer Saugnut 67 hin offen, die eine sich zwischen der Pumpenkammer der Innenzahnradpumpe 40 und der Aussparung 60 befindliche Wand des Steuerteils 49 durchbricht. Der Saugnut 67 in etwa gegenüberliegend ist etwa in demselben Winkelbereich, in dem auch die Drucknuten 35 und 36 der Flügelzellenpumpe 10 liegen, in das Steuerteil eine Drucknut 68 der Innenzahnradpumpe 40 eingebracht. Diese Drucknut 68 befindet sich nun nicht radial außerhalb der Drucknut 35, sondern liegt zumindest teilweise auf demselben Durchmesser wie die Drucknuten 35 und 36. Wie die Drucknuten 35 und 36 besitzt auch die Drucknut 68 einen Bereich 86 geringer Tiefe, der den tieferen Bereichen der Drucknuten 35 und 36 axial gegenüberliegt, und einen Bereich 87 großer Tiefe, der axial bis über die oben erwähnte Radialebene hinausgeht und der den flacheren Bereichen der Drucknuten 35 und 36 axial gegenüberliegt. Eine in der genannten Radialebene liegende und parallel zur Anschlußbohrung 62 der Flügelzellenpumpe 10 verlaufende Anschlußbohrung 69 im Steuerteil 49, die in ihrer Funktion der mit der derselben Bezugszahl versehenen Bohrung des zweiten Ausführungsbeispiels entspricht, ist innen zum tieferen Bereich 87 der Drucknut 68 offen. Im den tieferen Bereichen der Drucknuten 35 und 36 axial gegenüberliegenden flacheren Bereich 86 der Drucknut 68 besteht natürlich keine fluidische Verbindung zur Anschlußbohrung 62 oder zu einer der Drucknuten 35, 36. Somit wird, wenn die beiden Anschlußbohrungen 62 und 69 in derselben Radialebene nahe beieinander angeordnet sind, durch das Vorhandensein eines flachen und eines tiefen Bereichs in den Drucknuten 35, 36 und 68 erreicht, daß einerseits die richtigen fluidischen Verbindungen zwischen den Drucknuten 35, 36 und 68 einerseits und den Anschlußbohrungen 62 und 69 andererseits hergestellt sind und daß andererseits die Drucknut 68 auf dem Durchmesser der Drucknut 35 und 36 liegen kann, so daß in radialer Richtung wenig Bauraum beansprucht wird.

Befindet sich, wie beim zweiten Ausführungsbeispiel die Drucknut 68 radial außerhalb der Drucknut 35, so müßte bei einer Anordnung der Anschlußbohrungen 62 und 69 wie beim dritten Ausführungsbeispiel an sich nur die Drucknut 68 Bereiche unterschiedlicher Tiefe haben. Die Drucknuten 35 und 36 könnten auf ihrer gesamten Länge bis über die betrachtete Radialebene hinausgehen. Es erscheinen jedoch auch dann unterschiedlich tiefe Bereiche der Drucknuten 35 und 36 vorteilhaft, da dann eine verbesserte Stabilität des Steuerteils 49 erwartet werden kann.

Wie beim zweiten Ausführungsbeispiel geht auch beim dritten Ausführungsbeispiel von der Drucknut 68 eine Bohrung 71 aus, die durch die Anschlußbohrung 69 hindurch und parallel zu dieser verlaufend und in der erwähnten Radialebene liegend in das Steuerteil 49 eingebracht ist, die somit an den flachen Bereichen 82 und 83 der Drucknuten 35 und 36 der Fiügeizellenpumpe vorbeiführt und die in den tieferen Bereich 79 am einen Ende der Saugnut 34 der Flügelzellenpumpe 10 mündet. Dadurch ist diese Saugnut 34 der Flügelzellenpumpe 10 fluidisch mit der Drucknut 68 der Innenzahnradpumpe 40 verbunden. Die rückwärtigen Druckräume 28 der Flügelzellenpumpe 10 werden also im Saugbereich vom Druckausgang der Innenzahnradpumpe 40 her mit Fluid gefüllt, so daß in ihnen wenigstens annähernd derselbe Druck wie im Druckausgang der Innenzahnradpumpe 40 herrscht. Dadurch daß die Verbindungsbohrung 71 durch die Anschlußbohrung 69 hindurch hergestellt wird, ist die Bearbeitungslänge kürzer. Es erübrigt sich, die Bohrung nachträglich zu verschließen und ein für das Einschrauben eines Stopfens notwendiges Gewinde zu schneiden.

## Patentansprüche

1. Pumpenanordnung umfassend eine Flügelzellenpumpe (10),
die für die Versorgung eines oder mehrerer hydraulischer Verbraucher (18), insbesondere von Stellzylindern eines hydromechanischen Getriebes eines Kraftfahrzeugs, mit einem Druckfluid unter hohem Druck vorgesehen ist,
die einen Saugbereich, in dem sich erste Druckräume (27) zwischen den Flügeln (24) und zweite, rückwärtige Druckräume (28) hinter den Flügeln (24) vergrößern, und einen Druckbereich aufweist, in dem sich die Druckräume (27, 28) verkleinern und in dem die Druckräume (27, 28) fluidisch mit einem Druckausgang (62, 63) verbunden sind,
und eine gemeinsam mit der Flügelzellenpumpe (10) angetriebene, zweite Hydropumpe (40), deren Verdrängerelemente (65, 66) zwangsgeführt sind und die zur Versorgung eines Kreislaufes mit einem niedrigen Systemdruck, insbesondere eines Schmierölkreislaufs des Kraftfahrzeugs, mit dem Druckfluid über einen zweiten Druckausgang (69, 70) dient,
**dadurch gekennzeichnet,**
**daß** die rückwärtigen Druckräume (28) der Flügelzellenpumpe (10) im Saugbereich mit dem Druckausgang (69, 70) der zweiten Hydropumpe (40) verbunden sind.

2. Pumpenanordnung nach Anspruch 1, **dadurch gekennzeichnet, daß** die Flügelzellenpumpe (10) eine solche mit einem variablen Verdrängungsvolumen ist.

3. Pumpenanordnung nach Anspruch 2, **dadurch gekennzeichnet, daß** die Flügelzellenpumpe (10) direktgesteuert mit Nullhubfunktion bei Erreichen eines eingestellten Maximaldruckes ist.

4. Pumpenanordnung nach einem vorhergehenden Anspruch, **dadurch gekennzeichnet, daß** die zweite Hydropumpe (40) eine Pumpe mit zwei Zahnrädern (47, 64) ist.

5. Pumpenanordnung nach Anspruch 4, **dadurch gekennzeichnet, daß** die zweite Hydropumpe (40) eine füllstücklose Innenzahnradpumpe ist.

6. Pumpenanordnung nach einem vorhergehenden Anspruch, **dadurch gekennzeichnet, daß** die Flügelzellenpumpe (10) und die zweite Hydropumpe (40) zu einer Baueinheit zusammengefaßt sind und axial hintereinander angeordnet sind.

7. Pumpenanordnung nach Anspruch 6, **dadurch gekennzeichnet, daß** axial zwischen dem Rotor (22) der Flügelzellenpumpe (10) und den Verdrängerelementen (65, 66) der zweiten Hydropumpe (40) ein gehäusefestes Steuerteil (49) angeordnet ist, das einen beiden Hydropumpen (10, 40) gemeinsamen Saugeingang (60), einen ersten, der Flügelzellenpumpe (10) zugeordneten Druckausgang (62) und einen zweiten, der zweiten Hydropumpe (40) zugeordneten Druckausgang (69), eine zum Rotor (22) der Flügelzellenpumpe (10) hin offene, radial außenliegende Saugnut (33), die fluidisch mit dem Saugeingang (60) verbunden ist und mit der die ersten Druckräume (27) der Flügelzellenpumpe (10) in Überdeckung kommen, und eine zum Rotor (22) der Flügelzellenpumpe (10) hin offene, radial innenliegende Saugnut (34), mit der die zweiten Druckräume (28) der Flügelzellenpumpe (10) in Überdeckung kommen, sowie einen Verbindungskanal (71) aufweist, über den die radial innenliegende Saugnut (34) mit dem Druckausgang (69) der zweiten Hydropumpe (40) verbunden ist.

8. Pumpenanordnung nach Anspruch 7, **dadurch gekennzeichnet, daß** das Steuerteil (49) eine zu den Zahnrädern (47, 64) der zweiten Hydropumpe (40) hin offene Drucknut (68) aufweist und daß sich als Verbindungskanal (71) zwischen dieser Drucknut (68) und der innenliegenden Saugnut (34) eine gerade Bohrung erstreckt.

9. Pumpenanordnung nach Anspruch 7 oder 8, **dadurch gekennzeichnet, daß** der Verbindungskanal (71) derart angeordnet ist, daß er durch den Druckausgang (69) der zweiten Hydropumpe (40) unmittelbar zugänglich ist.

10. Pumpenanordnung nach Anspruch 7, 8 oder 9, **dadurch gekennzeichnet, daß** die innenliegende Saugnut (34) kreisbogenförmig ausgebildet ist und der Verbindungskanal (71) am einen Ende der Saugnut (34) im wesentlichen tangential in diese mündet.

11. Pumpenanordnung nach einem der Ansprüche 7 bis 10, **dadurch gekennzeichnet, daß** die radial innenliegende Saugnut (34) der Flügelzellenpumpe (10) einen Bereich (79) größerer axialer Tiefe und einen Bereich (78) kleinerer axialer Tiefe aufweist und daß der Verbindungskanals (71) in dem Bereich (79) größerer axialer Tiefe in die radial innenliegende Saugnut (34) mündet.

12. Pumpenanordnung nach Anspruch 11, **dadurch gekennzeichnet, daß** der Verbindungskanal (71) im wesentlichen in einer senkrecht auf den Achsen der beiden Pumpen (10, 40) stehenden Radialebene verläuft.

13. Pumpenanordnung nach einem der Ansprüche 7 bis 12, **dadurch gekennzeichnet, daß** das Steuerteil (49) eine zu den Zahnrädern (47, 64) der zweiten Hydropumpe (40) hin offene Drucknut (68) aufweist, die sich radial außerhalb zweier Drucknuten (35, 36) der Flügelzellenpumpe (10) befindet und sich großenteils über einen Winkelbereich erstreckt, in dem auch die Drucknuten (35, 36) der Flügelzellenpumpe (10) vorhanden sind, und daß der Verbindungskanal (71) zur radial innenliegenden Saugnut (34) der Flügelzellenpumpe (10) in der Nähe des einen Endes von der Drucknut (68) der zweiten Hydropumpe (40) ausgeht und sich an den einen Enden der Drucknuten (35, 36) der Flügelzellenpumpe (10) vorbei zu der Saugnut (34) erstreckt.

14. Pumpenanordnung nach Anspruch 13, **dadurch gekennzeichnet, daß** die Drucknuten (35, 36) der Flügelzellenpumpe (10) an ihren anderen Enden zu einem Druckkanal (62) offen sind, der an der Drucknut (68) der zweiten Hydropumpe (40) vorbei zu einem Druckausgang der Flügelzellenpumpe (10) an der radialen Außenfläche des Steuerteils (49) führt.

15. Pumpenanordnung nach Anspruch 12, 13 oder 14, **dadurch gekennzeichnet, daß** sich die Drucknuten (35, 36) der Flugelzellenpumpe (10) und die Drucknut (68) der zweiten Hydropumpe (40), radial gesehen, axial überlappen.

16. Pumpenanordnung nach einem der Ansprüche 7 bis 9, **dadurch gekennzeichnet, daß** das Steuerteil (49) eine zu den Zahnrädern (47, 64) der zweiten Hydropumpe (40) hin offene Drucknut (68) aufweist, die sich großenteils über einen Winkelbereich erstreckt, in dem auch die Drucknuten (35, 36) der Flügelzellenpumpe (10) vorhanden sind, daß die Drucknuten (35, 36) der Flügelzellenpumpe (10) einen Bereich (84, 85) größerer axialer Tiefe und einen Bereich (82, 83) kleinerer axialer Tiefe aufweisen und daß sich die Drucknuten (35, 36) und der Druckausgang (62) der Flügeizellenpumpe (10) in dem Bereich (84, 85) größerer axialer Tiefe der Drucknuten (35, 36) anschneiden.

17. Pumpenanordnung nach einem der Ansprüche 7 bis 9, 16, **dadurch gekennzeichnet, daß** das Steuerteil (49) eine zu den Zahnrädern (47, 64) der zweiten Hydropumpe (40) hin offene Drucknut (68) aufweist, die sich großenteils über einen Winkelbereich erstreckt, in dem auch die Drucknuten (35, 36) der Flügelzellenpumpe (10) vorhanden sind, daß die Drucknut (68) der zweiten Hydropumpe (40) einen Bereich (87) größerer axialer Tiefe und einen Bereich (86) kleinerer axialer Tiefe aufweist und daß sich die Drucknut (68) und der Druckausgang (69) der zweiten Hydropumpe (40) in dem Bereich (87) größerer axialer Tiefe der Drucknut (68) anschneiden.

18. Pumpenanordnung nach Anspruch 16 und 17, **dadurch gekennzeichnet, daß** der tiefere Bereich (87) der Drucknut (68) der zweiten Hydropumpe (40) dem flacheren Bereich (82) zumindest der radial außenliegenden Drucknut (35) der Flügelzellenpumpe (10) axial gegenüberliegt.

19. Pumpenanordnung nach Anspruch 16,17 oder 18, **dadurch gekennzeichnet, daß** der tiefere Bereich (84) zumindest der radial außenliegenden Drucknut (35) der Flügelzellenpumpe (10) dem flacheren Bereich (86) der Drucknut (68) der zweiten Hydropumpe (40) axial gegenüberliegt.

20. Pumpenanordnung nach einem der Ansprüche 16 bis 19, **dadurch gekennzeichnet, daß** der Verbindungskanal (71) von dem tieferen Bereich (87) der Drucknut (68) der zweiten Hydropumpe (40) aus über die flacheren Bereiche (82, 83) der Drucknuten (35, 36) der Flügelzellenpumpe (10) hinweg zur radial innenliegenden Saugnut (34) der Flügelzellenpumpe (10) verläuft.

## Claims

1. A pump assembly comprising a vane pump (10), which is intended for supplying one or more hydraulic consumers (18), in particular operating cylinders of a hydromechanical transmission of a motor vehicle, with a pressure fluid under high pressure, having a suction region in which first pressure spaces (27) between the vanes (24) and second, rear pressure spaces (28) behind the vanes (24) become larger and a pressure region in which the pressure spaces (27, 28) become smaller and in which the pressure spaces (27, 28) are fluidically connected to a pressure outlet (62, 63),
and a second hydraulic pump (40) which is driven together with the vane pump (10) and the displacement elements (65, 66) of which are positively driven and which serves to supply a circuit having a low system pressure, in particular a lubricating-oil circuit of the motor vehicle, with the pressure fluid via a second pressure outlet (69, 70), **characterized in that** the rear pressure spaces (28) of the vane pump (10) are connected in the suction region to the pressure outlet (69, 70) of the second hydraulic pump (40).

2. A pump assembly according to claim 1, **characterized in that** the vane pump (10) is one with a variable displacement volume.

3. A pump assembly according to claim 2, **characterized in that** the vane pump (10) is directly controlled with zero stroke function upon reaching a set maximum pressure.

4. A pump assembly according to any of the preceding claims, **characterized in that** the second hydraulic pump (40) is a pump with two gears (47, 64).

5. A pump assembly according to claim 4, **characterized in that** the second hydraulic pump (40) is an internal gear pump without a filling piece.

6. A pump assembly according to any of the preceding claims, **characterized in that** the vane pump (10) and the second hydraulic pump (40) are combined to form a construction unit and are arranged axially one behind the other.

7. A pump assembly according to claim 6, **characterized in that** a control part (49) fixed to the housing is arranged between the rotor (22) of the vane pump (10) and the displacement elements (65, 66) of the second hydraulic pump (40), this control part (49) having a suction inlet (60) common to both hydraulic pumps (10, 40), a first pressure outlet (62) assigned to the vane pump (10) and a second pressure outlet (69) assigned to the second hydraulic pump (40), a radially outer suction groove (33), which opens towards the rotor (22) of the vane pump (10) and is fluidically connected to the suction inlet (60) and with which the first pressure spaces (27) of the vane pump (10) become congruent, and a radially inner suction groove (34), which is open towards the rotor (22) of the vane pump (10) and with which the second pressure spaces (28) of the vane pump (10) become congruent, and also a connecting passage (71) via which the radially inner suction groove (34) is connected to the pressure outlet (69) of the second hydraulic pump (40).

8. A pump assembly according to claim 7, **characterized in that** the control part (49) has a pressure groove (68) open towards the gears (47, 64) of the second hydraulic pump (40), and **in that** a straight bore extends as connecting passage (71) between this pressure groove (68) and the inner suction groove (34).

9. A pump assembly according to claim 7 or 8, **characterized in that** the connecting passage (71) is arranged in such a way that it is directly accessible through the pressure outlet (69) of the second hydraulic pump (40).

10. A pump assembly according to claim 7, 8 or 9, **characterized in that** the inner suction groove (34) is formed in the shape of an arc of a circle, and the connecting passage (71) opens essentially tangentially into the suction groove (34) at one end of the latter.

11. A pump assembly according to any of claims 7 to 10, **characterized in that** the radially inner suction groove (34) of the vane pump (10) has a region (79) of greater axial depth and a region (78) of smaller axial depth, and **in that** the connecting passage (71) opens into the radially inner suction groove (34) in the region (79) of greater axial depth.

12. A pump assembly according to claim 11,
**characterized in that** the connecting passage (71) runs essentially in a radial plane disposed perpendicularly to the axes of the two pumps (10, 40).

13. A pump assembly according to any of claims 7 to 12, **characterized in that** the control part (49) has a pressure groove (68) which opens towards the gears (47, 64) of the second hydraulic pump (40), is located radially outside two pressure grooves (35, 36) of the vane pump (10) and mostly extends over an angular region in which the pressure grooves (35, 36) of the vane pump (10) are also present, and **in that** the connecting passage (71) to the radially inner suction groove (34) of the vane pump (10) starts in the vicinity of one end of the pressure groove (68) of the second hydraulic pump (40) and extends past one end of the pressure grooves (35, 36) of the vane pump (10) to the suction groove (34).

14. A pump assembly according to claim 13, **characterized in that** the pressure grooves (35, 36) of the vane pump (10) are open at their other ends towards a pressure passage (62) which leads past the pressure passage (68) of the second hydraulic pump (40) to a pressure outlet of the vane pump (10) at the radial outer surface of the control part (49).

15. A pump assembly according to claim 12, 13 or 14, **characterized in that** the pressure grooves (35, 36) of the vane pump (10) and the pressure groove (68) of the second hydraulic pump (40), as viewed radially, overlap axially.

16. A pump assembly according to any of claims 7 to 9, **characterized in that** the control part (49) has a pressure groove (68) which is open towards the gears (47, 64) of the second hydraulic pump (40) and mostly extends over an angular region in which the pressure grooves (35, 36) of the vane pump (10) are also present, **in that** the pressure grooves (35, 36) of the vane pump (10) have a region (84, 85) of greater axial depth and a region (82, 83) of smaller axial depth, and **in that** the pressure grooves (35, 36) and the pressure outlet (62) of the vane pump (10) intersect **in that** region (84, 85) of the pressure grooves (35, 36) which has a greater axial depth.

17. A pump assembly according to any of claims 7 to 9, 16, **characterized in that** the control part (49) has a pressure groove (68) which is open towards the gears (47, 64) of the second hydraulic pump (40) and mostly extends over an angular region in which the pressure grooves (35, 36) of the vane pump (10) are also present, **in that** the pressure groove (68) of the second hydraulic pump (40) has a region (87) of greater axial depth and a region (86) of smaller axial depth, and **in that** the pressure groove (68) and the pressure outlet (69) of the second hydraulic pump (40) intersect **in that** region (87) of the pressure groove (68) which has a greater axial depth.

18. A pump assembly according to claims 16 and 17, **characterized in that** the deeper region (87) of the pressure groove (68) of the second hydraulic pump (40) is axially opposite the shallower region (82) of at least the radially outer pressure groove (35) of the vane pump (10).

19. A pump assembly according to claim 16, 17 or 18, **characterized in that** the deeper region (84) of at least the radially outer pressure groove (35) of the vane pump (10) is axially opposite the shallower region (86) of the pressure groove (68) of the second hydraulic pump (40).

20. A pump assembly according to any of claims 16 to 19, **characterized in that** the connecting passage (71) runs from the deeper region (87) of the pressure groove (68) of the second hydraulic pump (40) over the shallower regions (82, 83) of the pressure grooves (35, 36) of the vane pump (10) to the radially inner suction groove (34) of the vane pump (10).

## Revendications

1. Un assemblage de pompes comportant une pompe (10) à palettes, qui est prévue pour l'alimentation avec un fluide de pression à haute pression d'un ou de plusieurs récepteurs (18) hydrauliques, en particulier de vérins de commande d'une transmission hydromécanique d'un véhicule motorisé, et qui présente une région d'aspiration, dans laquelle de premières chambres (27) de pression entre les palettes (24) et de secondes chambres (28) de pression arrière derrière les palettes (24) grandissent, et une région de pression, dans laquelle les chambres (27, 28) de pression rétrécissent et dans laquelle les chambres (27, 28) de pression sont reliées par voie fluide à une sortie de pression (62, 63), et une seconde pompe (40) hydraulique, qui est entraînée conjointement avec la pompe (10) à palettes, dont les éléments (65, 66) de refoulement sont entraînés par contrainte et qui sert à l'alimentation en fluide de pression d'un circuit pourvu d'une faible pression de système, en particulier d'un circuit d'huile de lubrification du véhicule motorisé, au travers d'une seconde sortie (69, 70) de pression, **caractérisé en ce que** les chambres (28) de pression arrière de la pompe (10) à palettes sont connectées dans la région d'aspiration avec la sortie (69, 70) de pression de la seconde pompe (40) hydraulique.

2. Un assemblage de pompes conforme à la revendication n° 1, **caractérisé en ce que** la pompe (10) à palettes en est une pourvue d'un volume de refoulement variable.

3. Un assemblage de pompes conforme à la revendication n° 2, **caractérisé en ce que** la pompe (10) à palettes est à commande directe, avec une fonction annulation de débit lorsqu'une pression maximum calibrée est atteinte.

4. Un assemblage de pompes conforme à une revendication précédente, **caractérisé en ce que** la seconde pompe (40) hydraulique est une pompe pourvue de deux roues (47, 64) dentées.

5. Un assemblage de pompes conforme à la revendication n° 4, **caractérisé en ce que** la seconde pompe (40) hydraulique est une pompe à engrenage intérieur sans élément de remplissage.

6. Un assemblage de pompes conforme à une revendication précédente, **caractérisé en ce que** la pompe (10) à palettes et la seconde pompe (40) hydraulique sont combinées pour constituer une unité constructive et sont disposées l'une derrière l'autre dans la direction axiale.

7. Un assemblage de pompes conforme à la revendication n° 6, **caractérisé en ce que** entre le rotor (22) de la pompe (10) à palettes et les éléments (65, 66) de refoulement de la seconde pompe (40) hydraulique, dans la direction axiale, est disposé un élément (49) de commande, solidaire avec le corps, qui présente une entrée (60) d'aspiration commune aux deux pompes (10, 40) hydrauliques, une première sortie (62) de pression dédiée à la pompe (10) à palettes et une seconde sortie (69) de pression dédiée à la seconde pompe (40) hydraulique, une rainure (33) d'aspiration, disposée à l'extérieur dans la direction radiale, laquelle est ouverte dans le sens du rotor (22) de la pompe (10) à palettes, laquelle est reliée par voie fluide à l'entrée (60) d'aspiration et avec laquelle les premières chambres (27) de pression de la pompe (10) à palettes entrent en recouvrement, et une rainure (34) d'aspiration, disposée à l'intérieur dans la direction radiale, laquelle est ouverte dans le sens du rotor (22) de la pompe (10) à palettes et avec laquelle les secondes chambres (28) de pression de la pompe (10) à palettes entrent en recouvrement, ainsi qu'un canal (71) de connexion, lequel relie la rainure (34) d'aspiration, disposée à l'intérieur dans la direction radiale, avec la sortie (69) de pression de la seconde pompe (40) hydrauliques.

8. Un assemblage de pompes conforme à la revendication n° 7, **caractérisé en ce que** l'élément (49) de commande présente une rainure (68) de pression ouverte dans le sens des roues (47, 64) dentées de la seconde pompe (40) hydraulique et qu'un alésage rectiligne s'étend comme canal (71) de raccordement entre cette rainure (68) de pression et la rainure (34) d'aspiration intérieure.

9. Un assemblage de pompes conforme à la revendication n°7 ou n° 8, **caractérisé en ce que** le canal (71) de raccordement est disposé de telle façon, qu'il est directement accessible par la sortie (69) de pression de la seconde pompe (40) hydraulique.

10. Un assemblage de pompes conforme à la revendication n° 7, n° 8 ou n° 9, **caractérisé en ce que** la rainure (34) d'aspiration intérieure est conçue en forme d'arc de cercle et le canal (71) de raccordement débouche dans l'une des extrémités de la rainure (34) d'aspiration de façon essentiellement tangentielle.

11. Un assemblage de pompes conforme à une des revendications n° 7 à n° 10, **caractérisé en ce que** la rainure (34) d'aspiration, disposée à l'intérieur dans la direction radiale, de la pompe (10) à palettes présente une région (79) de profondeur axiale supérieure et une région (78) de profondeur axiale inférieure et que le canal (71) de raccordement débouche dans la rainure (34) d'aspiration, disposée à l'intérieur dans la direction radiale, dans la région (79) de profondeur axiale supérieure.

12. Un assemblage de pompes conforme à la revendication n° 11, **caractérisé en ce que** le canal (71) de raccordement s'étend essentiellement dans un plan radial disposé perpendiculairement aux axes des deux pompes (10, 40).

13. Un assemblage de pompes conforme à une des revendications n° 7 à n° 12, **caractérisé en ce que** l'élément (49) de commande présente une rainure (68) de pression, ouverte dans les sens des roues (47, 64) dentées de la seconde pompe (40) hydraulique, qui se trouve à l'extérieur de deux rainures (35, 36) de pression de la pompe (10) à palettes, dans la direction radiale, et qui s'étend largement sur une région angulaire, où sont également disposées les rainures (35, 36) de pression de la pompe (10) à palettes, et que le canal (71) de raccordement vers la rainure (34) d'aspiration de la pompe (10) à palettes, disposée à l'intérieur dans la direction radiale, commence à proximité de l'une des extrémités de la rainure (68) de pression de la seconde pompe (40) hydraulique et s'étend jusqu'à la rainure (34) d'aspiration, en passant à proximité de l'une des extrémités des rainures (35, 36) de pression de la pompe (10) à palettes.

14. Un assemblage de pompes conforme à la revendication n° 13, **caractérisé en ce que** les rainures (35, 36) de pression de la pompe (10) à palettes en leurs autres extrémités sont ouvertes sur un canal (62) de pression, lequel mène vers une sortie de pression de la pompe (10) à palettes sur la surface radiale extérieure de l'élément (49) de commande, en passant à proximité de la rainure (68) de pression de la seconde (40) pompe hydraulique.

15. Un assemblage de pompes conforme à la revendication n° 12, n° 13 ou n° 14, **caractérisé en ce que** les rainures (35, 36) de pression de la pompe (10) à palettes et la rainure (68) de pression de la seconde pompe (40) hydraulique, dans une perspective radiale, se recouvrent dans la direction axiale.

16. Un assemblage de pompes conforme à une des revendications n° 7 à n° 9, **caractérisé en ce que** l'élément (49) de commande présente une rainure (68) de pression, ouverte dans les sens des roues (47, 64) dentées de la seconde pompe (40) hydraulique, qui s'étend largement sur une région angulaire, où sont également présentes les rainures (35, 36) de pression de la pompe (10) à palettes, que les rainures (35, 36) de pression de la pompe (10) à palettes présentent une région (84, 85) de profondeur axiale supérieure et une région (82, 83) de profondeur axiale inférieure, et que les rainures (35, 36) de pression et la sortie (62) de pression de la pompe (10) à palettes se coupent dans la région (84, 85) de profondeur axiale supérieure des rainures (35, 36) de pression.

17. Un assemblage de pompes conforme à une des revendications n° 7 à n° 9, n° 16, **caractérisé en ce que** l'élément (49) de commande présente une rainure (68) de pression, ouverte dans les sens des roues (47, 64) dentées de la seconde pompe (40) hydraulique, qui s'étend largement sur une région angulaire, où sont également disposées les rainures (35, 36) de pression de la pompe (10) à palettes, que la rainure (68) de pression de la seconde pompe (40) hydraulique présente une région (87) de profondeur axiale supérieure et une région (86) de profondeur axiale inférieure, et que la rainure (68) de pression et la sortie (69) de pression de la seconde pompe (40) hydraulique se coupent dans la région (87) de profondeur axiale supérieure de la rainure (68) de pression.

18. Un assemblage de pompes conforme à la revendication n° 16 et n° 17, **caractérisé en ce que** la région (87) plus profonde de la rainure (68) de pression de la seconde pompe (40) hydraulique est disposée en face, dans la direction axiale, de la région (82) moins profonde, au moins, de la rainure (35) de pression, disposée à l'extérieur dans la direction radiale, de la pompe (10) à palettes.

19. Un assemblage de pompes conforme à la revendication n° 16, n° 17 ou n° 18, **caractérisé en ce que** la région (84) plus profonde, au moins, de la rainure (35) de pression, disposée à l'extérieur dans la direction radiale, de la pompe (10) à palettes est disposée en face, dans la direction axiale, de la région (86) moins profonde de la rainure (68) de pression de la seconde pompe (40) hydraulique.

20. Un assemblage de pompes conforme à une des revendications n° 16 à n° 19, **caractérisé en ce que** le canal (71) de raccordement s'étend de la région (87) plus profonde de la rainure (68) de pression de la seconde pompe (40) hydraulique, en passant par les régions (82, 83) moins profondes des rainures (35, 36) de pression de la pompe (10) à palettes, vers la rainure (34) d'aspiration, disposée à l'intérieur dans la direction radiale, de la pompe (10) à palettes.
